# FASCICULE DE BREVET EUROPEEN

(11) **EP 1 232 376 B1**
(45) Date de publication et mention de la délivrance du brevet: **07.04.2004**
(21) Numéro de dépôt: 00968015.8
(22) Date de dépôt: 12.10.2000
(51) Int. Cl.: F41A 19/22

(54) **DISPOSITIF D'ARMEMENT ET D'INITIALISATION D'UNE ARME A FEU DE GROS CALIBRE**
SPANN- UND AUSLÖSEVORRICHTUNG FÜR EINE GROSSKALIBRIGE FEUERWAFFE
DEVICE FOR COCKING AND PRIMING A LARGE BORE FIREARM

(30) Priorité: 22.11.1999 FR 9914866
(43) Date de publication de la demande: 21.08.2002
(73) Titulaire: VERNEY CARRON S.A., 42000 Saint Etienne (FR)
(72) Inventeur: VERNEY CARRON, Pierre, F-42580 La Tour en Jarez (FR)
(74) Mandataire: Thivillier, Patrick
(86) Numéro de dépôt international: PCT/FR2000/002836
(87) Numéro de publication internationale: WO 2001/038816

(56) Documents cités:
- DE-C- 104 616
- DE-C- 580 489
- DE-C- 963 761
- US-A- 3 193 960
- US-A- 4 489 515

## Description

L'invention se rattache au secteur technique de l'armement et plus particulièrement des armes à feu de gros calibre à canons superposés ou juxtaposés.
Généralement, ce type d'armes utilise des munitions de gros calibre dont le tir de projectile est conformé pour éviter la pénétration à l'impact sur un individu notamment, constituant ainsi des munitions non létales.

Cet état de la technique peut être illustré par l'enseignement du brevet FR 2.585.818 qui concerne un lanceur double calibre à canons basculants. Pour l'essentiel, ce lanceur comprend un ensemble bloc bascule en deux parties : un percuteur monté sur une paroi mince, et une batterie de chiens disposée dans un plan horizontal. L'armement des chiens s'effectue au moyen de leviers placés de chaque côté de la carcasse du lanceur. Les leviers sont déplaçables vers l'arrière d'une seule main, afin d'exercer un appui sur les détentes.

On peut également citer l'enseignement du brevet FR 2.775.268 qui concerne une arme à feu pour le tir de projectiles de gros calibre comprenant deux percuteurs assujettis respectivement à une gâchette, chaque gâchette étant commandé en pivotement par une clé déplaçable en translation. Cette arme se caractérise par sa compacité, son ergonomie, et par l'utilisation d'une monodétente sélective. La monodétente prend appui, sous un effet de pivotement, avec un axe solidaire d'un sélecteur rotatif et déplaçable en translation. Ce sélecteur présente des agencements pour coopérer à volonté avec l'une ou l'autre des clés de commande de la gâchette en vue de sélectionner, au départ, l'un ou l'autre des percuteurs.

L'armement des percuteurs s'effectue au moment du basculement des canons articulés par rapport à un axe transversal. Leur partie inférieure est crochetée à leur partie supérieure par un verrou monté pivotant autour d'un axe.

Il en résulte qu'en position de fermeture de l'arme, les percuteurs sont armés, ce qui peut, dans des cas extrêmes de chocs importants subis par l'arme, ce qui peut être le cas par exemple en cas de chute, provoquer le départ inopiné du ou des coups:

L'invention s'est fixée pour but de remédier à ces inconvénients, de manière simple, sûre, efficace et rationnelle.

Le problème que se propose de résoudre l'invention est d'assurer l'armement du percuteur, non plus au moment de la fermeture de l'arme sous l'effet de basculement du canon, mais, d'une manière volontaire par l'utilisateur, en agissant directement ou non sur un chien d'armement en ayant par ailleurs pour objectif d'initialiser le départ des coups. En effet, il est apparu important d'être certain que ce soit toujours le même coup qui parte en premier après fermeture de l'arme, même lorsqu'un seul coup a été tiré, étant donné qu'il peut y avoir des munitions différentes pour l'un et l'autre des canons. A défaut de pouvoir initialiser le départ des coups, après avoir tiré la munition de l'un des canons, même si l'on remet une munition dans ce canon, c'est la munition de l'autre canon qui va être tirée, ce qui n'est pas le but recherché.

En résumé, les problèmes que se propose de résoudre l'invention sont de pouvoir obtenir, sur une même arme :
- l'armement en agissant directement ou indirectement sur le chien ;
- le passage automatique d'un coup à l'autre, à chaque réarmement ;
- l'initialisation du premier coup à l'ouverture de l'arme.

Selon l'invention, pour résoudre ce problème, il a été conçu et mis au point un dispositif d'armement et d'initialisation d'une arme à feu de gros calibre à canons superposés ou juxtaposés comprenant deux percuteurs, une monodétente assujettie à un chien d'armement, le dispositif étant remarquable en ce qu'il comprend, dans une platine support recevant à libre articulation les canons :
- un rochet de sélection de départ du coup monté tournant sur l'axe de pivotement du chien et présentant des parties en creux et en relief faisant office de denture ;
- une masselotte de percussion montée avec capacité de déplacement angulaire dans une échancrure du chien ;
- la masselotte présente une partie apte à coopérer avec les parties en creux ou en relief du rochet pour frapper alternativement l'un et l'autre des percuteurs, après armement du chien ;
- le rochet est solidaire d'un élément indexeur apte à être commandé ou non au moment de la fermeture de l'arme pour entraîner, si nécessaire, ledit rochet en vue de positionner la masselotte de sorte à toujours permettre le départ du même coup.

Pour résoudre le problème posé d'armer le chien, ce dernier reçoit un doigt d'armement apte à coopérer avec une partie de la détente.

Pour résoudre le problème posé d'assurer l'initialisation du départ des coups, l'élément indexeur est disposé concentriquement au rochet et présente périphériquement des ergots régulièrement décalés angulairement sur une circonférence, de manière à commander en rotation l'ensemble rochet-indexeur uniquement après le départ de l'un des coups et non réarmement du chien pour le départ de l'autre, de manière à repositionner la masselotte en position initiale.

Pour résoudre le problème posé d'assurer la commande de l'élément indexeur, l'élément indexeur coopère avec une lame ressort solidaire d'une biellette horizontale articulée à l'une de ses extrémités à une biellette disposée dans un plan sensiblement vertical et montée pivotante à son extrémité opposée, dans un logement de la platine, ladite biellette verticale présentant un doigt débordant de la plaque du percuteur pour être actionné au moment de la fermeture de l'arme. La biellette verticale est assujettie à un organe élastique de rappel pour permettre le débordement de son doigt en position d'ouverture de l'arme.

Pour résoudre le problème posé d'assurer le passage d'un coup à l'autre, le rochet de sélection est bloqué dans un sens de rotation au moyen d'une lame ressort verticale coopérant avec sa denture.

Pour résoudre le problème posé de commander l'un ou l'autre des percuteurs, après armement du chien, la masselotte de percussion est montée avec capacité de pivotement à l'intérieur de l'échancrure du chien, à l'encontre d'un organe élastique pour la mettre constamment en prise avec la denture du rochet.

Pour résoudre le problème posé d'assurer l'armement du chien au moyen de la détente, le doigt d'armement présente avantageusement mais non limitativement, à l'opposé de sa liaison avec le chien, un galet d'appui coopérant avec un bossage formé à l'opposé de l'articulation de la monodétente.

L'invention est exposée ci-après plus en détail à l'aide des figures des dessins annexés dans lesquels :
- la figure 1 est une vue de face de l'arme selon l'invention ;
- la figure 2 est une vue partielle en coupe longitudinale en position d'armement du chien pour le départ du coup supérieur ; pour une meilleure compréhension et clarté des dessins, le dispositif d'initialisation de départ du coup n'est pas représenté ;
- la figure 3 est une vue correspondant à la figure 2 montrant le départ du coup supérieur au moyen de la masselotte de percussion ;
- la figure 4 est une vue semblable à la figure 2 en position d'armement du chien pour le départ du coup inférieur ;
- la figure 5 est une vue correspondant à la figure 4 montrant le départ du coup inférieur au moyen de la masselotte de percussion ;
- la figure 6 est une vue longitudinale semblable aux figures 2, 3, 4 et 5 en position d'ouverture de l'arme montrant le dispositif d'initialisation du départ du coup ;
- la figure 7 est une vue correspondant à la figure 6 après fermeture de l'arme montrant les fonctions du dispositif d'initialisation ;
- la figure 8a est une vue partielle montrant le non entraînement de l'indexeur ;
- la figure 8b est une vue partielle montrant l'entraînement de l'indexeur.

Comme illustré à la figure 1 des dessins, l'arme à feu selon l'invention comprend un ensemble de deux canons (1 et 2) montés basculant par rapport à une batterie ou platine (3) recevant l'ensemble du mécanisme d'armement et de percussion. La platine (3) forme directement une crosse (3a). Les canons (1 et 2) sont articulés en (3b) au niveau de la partie inférieure de la platine (3). Dans l'exemple illustré, les deux canons (1 et 2) sont superposés. Il est bien évident, sans pour cela sortir du cadre de l'invention, que le dispositif peut s'appliquer également à une arme à canons juxtaposés.

D'une manière préférée, et comme indiqué, les canons (1 et 2) sont conformés pour permettre le tir de projectiles de gros calibre. La platine (3) présente, au niveau de sa partie avant, deux percuteurs (4 et 5) disposés d'une manière inclinée et divergente, en direction d'une plaque d'appui (6) coopérant en position de fermeture, avec les canons (1 et 2). Le percuteur (4) correspondant par exemple au canon supérieur (1), tandis que le percuteur (5) correspond par exemple au canon inférieur (2). D'une manière connue, les percuteurs (4 et 5) sont soumis à l'action d'un organe élastique de rappel, du type ressort.

Selon l'invention, les percuteurs (4 et 5) sont soumis alternativement à l'action d'une masselotte de percussion (7) montée avec capacité de déplacement angulaire dans une échancrure (8a) d'un chien d'armement (8). Le chien (8) est rappelé en position de percussion par un ressort (9) monté dans un évidemment (3c) de la crosse (3a).

Le chien (8) est articulé à sa base par un axe transversal (10) afin de lui permettre un mouvement de pivotement circulaire en position d'armement à l'encontre de son ressort de rappel (9), comme il sera indiqué dans la suite de la description.

D'une manière préférée, cet armement du chien s'effectue au moyen d'une monodétente (11) articulée en (12) sur une partie de la platine (3) et rappelée en position de non actionnement par un système de biellettes et de ressorts. La détente (11) présente une queue (11a) dont l'extrémité libre présente un bossage ou profil d'appui courbe apte à coopérer avec un doigt d'armement (13) logé dans la partie inférieure du chien (8) et apte à assurer son pivotement circulaire sous l'effet de l'action de la monodétente (11) correspond à la position d'armement dudit chien.

Selon une caractéristique importante, l'axe tourillon (10) de pivotement du chien (8) reçoit, à libre rotation, un rochet (14) de sélection de départ du coup. Ce rochet (14) présente périphériquement des parties en creux (14a) et en relief (14b) faisant office de denture.

La masselotte de percussion (7) articulée en (7a) dans l'échancrure (8a) du chien (8), présente une zone d'indexation (7b) apte à coopérer alternativement avec les parties en creux ou en relief du rochet (14) pour frapper alternativement l'un et l'autre des percuteurs (4 et 5) après armement du chien (8) au moyen de la monodétente (11). La masselotte de percussion (7) est montée avec capacité de pivotement dans l'échancrure (8a) du chien à l'encontre d'un organe élastique de rappel (15) pour la mettre constamment en prise au niveau de sa zone d'indexation (7b) avec la denture du rochet (14).

Le rochet (14) est entraîné en rotation par la masse percutante sous l'action du chien au départ du coup juste après l'armement, et est bloqué dans l'autre sens de rotation pendant la phase d'armement par une lame ressort vertical (16) coopérant avec des proéminences formées en débordement des parties en relief de la denture du rochet (14).

A noter que le doigt d'armement (13) peut présenter, à l'opposé de sa liaison avec le chien (8), un galet d'appui (13a) coopérant avec la zone d'appui semi-circulaire de la queue de détente (11a).

Il convient d'analyser le principe d'armement et de départ des coups en se référant plus particulièrement aux figures 2, 3, 4 et 5 des dessins.

Un appui digital exercé sur la monodétente (11) provoque son pivotement par rapport à l'axe (12) et le pivotement angulaire du chien (8) au moyen du doigt d'armement (13) sollicité par la zone d'appui (11a) de la queue de détente. Dans cette position d'armement, (figures 2 ou 4), le chien (8) est pivoté vers l'arrière à l'encontre de son ressort de rappel (9) qui est comprimé. Lorsque la zone d'appui (11a) dépasse le rayon du doigt d'armement (13), le chien (8) est rappelé par le ressort (9). D'une manière concomitante, la masselotte de percussion (7) axée sur le chien (8), frappe le percuteur supérieur (figure 3) ou le percuteur inférieur (figure 5), en fonction du positionnement de ladite masselotte par rapport au profil en creux ou en relief de la denture du rochet (14). En effet pendant l'armement du chien (8), la pointe inférieure (7b) de la masselotte de percussion (7) suit le profil de la denture du rochet (14) et agit comme un cliquet. Le rochet (14) étant bloqué dans l'autre sens de rotation par la lame ressort (16).

Si l'on compare les figures des dessins, la masselotte de percussion (7) passe d'une position haute (figure 2) en prise avec le sommet d'une dent du rochet (14) correspondant à l'armement du coup supérieur, à une position basse en prise avec le creux d'une dent du rochet, afin de préparer le départ du coup inférieur (figure 4). Ensuite, la masselotte de percussion (7) passe d'une position basse à une position haute préparant le départ du coup supérieur.

Il en résulte qu'à chaque action exercée sur la monodétente (11) correspondant à l'armement du chien (8), le passage de la partie inférieure de la masselotte (7) sur les profils en creux et en relief de la denture du rochet, provoque alternativement la percussion du percuteur supérieur et du percuteur inférieur, de manière continue et selon un ordre préétabli.

Il en résulte qu'après avoir tiré le coup supérieur, la prochaine action exercée sur la détente pour l'armement du chien, fera nécessairement partir le coup inférieur au moyen de la masselotte de percussion.

Compte tenu de ce cycle continu sans fin généré par la rotation du rochet (14), il est apparu important d'initialiser le départ du coup, de sorte qu'après avoir tiré un coup seulement (le coup supérieur par exemple), et après avoir ouvert l'arme, on soit sûr que ce soit de nouveau le coup supérieur qui parte lors de la prochaine action exercée sur la détente, après fermeture de l'arme. Autrement dit, il est apparu important de pouvoir remettre à zéro le dispositif d'armement au moment de la fermeture de l'arme.

Comme le montrent notamment les figures 6 et 7, le rochet (14) est solidaire d'un élément indexeur (17) apte à être commandé ou non au moment de la fermeture de l'arme pour entraîner si nécessaire ledit rochet (14) en vue de positionner la masselotte de percussion (7) afin de toujours permettre le départ du même coup (supérieur ou inférieur), au moment de la fermeture de l'arme. L'élément indexeur (17) est rendu solidaire, directement ou d'une manière rapportée, du rochet (14) dans une position angulaire fixe et est disposé concentriquement au rochet (14).

Cet élément indexeur (17) présente périphériquement des ergots (17a) régulièrement décalés angulairement sur une circonférence de manière à commander en rotation l'ensemble rochet (14) - indexeur (17) uniquement après le départ de l'un des coups et non réarmement du chien (8) pour le départ de l'autre coup, de manière à repositionner la masselotte (7) en position initiale.

Dans l'exemple illustré, l'élément indexeur (17) coopère avec une lame ressort (18) solidaire d'une biellette horizontale (19) articulée à l'une de ses extrémités à une autre biellette (20) disposée dans un plan sensiblement vertical. Cette biellette (20) est articulée en (20a) pour être déplacée en pivotement dans un logement (3d) formé dans l'épaisseur de la platine (3). La biellette verticale (20) présente un doigt débordant (21). La bielle (20) est assujettie à un organe élastique de rappel (22) pour permettre le débordement de son doigt (21) au travers de la plaque (6) en position d'ouverture de l'arme (figure 6).

Au moment de l'ouverture de l'arme, la biellette verticale (20) tourillonne autour de l'axe (20a) sous l'effet de détente du ressort de rappel (22). Cette biellette verticale (20) entraîné la biellette horizontale (19) au bout de laquelle est fixée la lame ressort de commande (18) en appui sur la denture de l'indexeur (17). Dans cette position d'ouverture de l'arme, la biellette (20) est positionnée dans un plan vertical.

Au moment de la fermeture de l'arme, l'extrémité des canons appuie sur le doigt débordant (21) provoquant le pivotement angulaire de la biellette verticale (20) et, de manière concomitante, le déplacement en translation vers l'arrière de la biellette horizontale (19) dont la lame ressort (18) entraîne ou n'entraîne pas l'ensemble indexeur-rochet suivant la position initiale dudit rochet.

En effet, si l'utilisateur a tiré successivement le coup supérieur et le coup inférieur, après ouverture et fermeture de l'arme, la lame ressort de commande (18) sera sans effet sur la denture de l'indexeur (17). On est dans un cycle de fonctionnement continu (figure 8a).

Par contre, si après avoir tiré le premier coup, l'utilisateur ouvre l'arme, après refermeture de cette dernière, la lame de commande (18) sera en prise avec la denture de l'indexeur (17) pour entraîner l'ensemble rochet-indexeur de manière à remettre à zéro le dispositif d'armement et d'éviter le départ du deuxième coup, en premier (figure 8b).

Selon une réalisation en variante, l'ensemble rochet sélecteur peut être asservi à un moyen de commande actionnable à partir de l'extérieur de l'arme pour sélectionner le départ du coup.

Les avantages ressortent bien de la description, en particulier on souligne et on rappelle :
- l'armement des percuteurs au moyen du chien actionné volontairement par l'utilisateur, soit au moyen de la monodétente, soit directement à la façon d'un revolver
- la remise à zéro du dispositif d'armement pour être certain qu'après avoir tiré le coup supérieur, par exemple, après une ouverture de l'arme, sans avoir tiré le coup inférieur et de nouveau fermeture, ce soit le coup supérieur qui parte.

## Revendications

1. Dispositif d'armement et d'initialisation d'une arme à feu de gros calibre à canons superposés ou juxtaposés (1 et 2) comprenant deux percuteurs (4 et 5), une monodétente (11) assujettie à un chien d'armement (8), **caractérisé en ce qu**'il comprend, dans une platine support (3) recevant les canons (1 et 2) :
- un rochet de sélection (14) de départ du coup monté tournant sur l'axe de pivotement du chien (8) et présentant des parties en creux et en relief faisant office de denture ;
- une masselotte de percussion (7) montée avec capacité de déplacement angulaire dans une échancrure (8a) du chien (8) ;
- la masselotte (7) présente une partie (7b) apte à coopérer avec les parties en creux ou en relief du rochet (14) pour frapper alternativement l'un et l'autre des percuteurs (4 et 5), après armement du chien (8) ;
- le rochet (14) est solidaire d'un élément indexeur (17) apte à être commandé ou non au moment de la fermeture de l'arme pour entraîner, si nécessaire, ledit rochet (14) en vue de positionner la masselotte (7) de sorte à toujours permettre le départ du même coup.

2. Dispositif selon la revendication 1, **caractérisé en ce que** le chien (8) reçoit un doigt d'armement (13) apte à coopérer avec une partie de la détente (11).

3. Dispositif selon la revendication 1, **caractérisé en ce que** l'élément indexeur (17) est disposé concentriquement au rochet (14) et présente périphériquement des ergots régulièrement décalés angulairement sur une circonférence, de manière à commander en rotation l'ensemble rochet-indexeur uniquement après le départ de l'un des coups et non réarmement du chien pour le départ de l'autre, de manière à repositionner la masselotte (7) en position initiale.

4. Dispositif selon la revendication 3, **caractérisé en ce que** l'élément indexeur (17) coopère avec une lame ressort solidaire (18) d'une biellette horizontale (19) articulée à l'une de ses extrémités à une biellette (20) disposée dans un plan sensiblement vertical et montée pivotante à son extrémité opposée, dans un logement de la platine (3), ladite biellette (20) présentant un doigt débordant (21) de la plaque (6) des percuteurs, pour être actionné au moment de la fermeture de l'arme.

5. Dispositif selon la revendication 4, **caractérisé en ce que** la biellette verticale (20) est assujettie à un organe élastique de rappel pour permettre le débordement de son doigt (21) en position d'ouverture de l'arme.

6. Dispositif selon la revendication 1, **caractérisé en ce que** le rochet de sélection (14) est bloqué dans un sens de rotation au moyen d'une lame ressort verticale (16) coopérant avec sa denture.

7. Dispositif selon la revendication 1, **caractérisé en ce que** la masselotte de percussion (7) est montée avec capacité de pivotement à l'intérieur de l'échancrure (8a) du chien (8), à l'encontre d'un organe élastique (15) pour la mettre constamment en prise avec la denture du rochet (14).

8. Dispositif selon la revendication 1, **caractérisé en ce que** le doigt d'armement (13) présente, notamment à l'opposé de sa liaison avec le chien, un galet d'appui (13a) coopérant avec un bossage formé à l'opposé s(11a) de l'articulation de la monodétente (11).

9. Dispositif selon la revendication 1, **caractérisé en ce que** l'ensemble rochet (14)-sélecteur (17) est asservi à un moyen de commande actionnable à partir de l'extérieur de l'arme pour sélectionner le départ du coup.

## Claims

1. Device for cocking and priming a large-bore firearm having superposed or juxtaposed barrels (1 and 2), comprising two striking pins (4 and 5) and a single trigger (11) secured to a cocking piece (8), **characterized in that** it comprises, in a supporting plate (3) receiving the barrels (1 and 2):
- a shot-firing selection ratchet (14) mounted rotatably on the pivot axis of the cocking piece (8) and having indented and relieved parts functioning as toothing;
- a percussion inertia block (7) mounted in a notch (8a) of the cocking piece (8) with a capacity for angular displacement;
- the inertia block (7) has a part (7b) capable of cooperating with the indented or relieved parts of the ratchet (14) in order to hit one of the striking pins (4 and 5) and the other alternately after the cocking of the cocking piece (8);
- the ratchet (14) is integral with an indexing element (17) capable of being controlled or not at the moment of closing of the firearm, in order, if necessary, to drive the said ratchet (14) for the purpose of positioning the inertia block (7) so as always to allow the firing of the same shot.

2. Device according to Claim 1, **characterized in that** the cocking piece (8) receives a cocking finger (13) capable of cooperating with part of the trigger (11).

3. Device according to Claim 1, **characterized in that** the indexing element (17) is arranged concentrically to the ratchet (14) and has, peripherally, catches uniformly offset angularly on a circumference, so as to control the rotation of the ratchet/indexing-element assembly solely after the firing of one of the shots and the non-recocking of the cocking piece for the firing of the other shot, in order to reposition the inertia block (7) in the initial position.

4. Device according to Claim 3, **characterized in that** the indexing element (17) cooperates with a spring leaf (18) integral with a horizontal link (19) articulated at one of its ends on a link (20) arranged in a substantially vertical plane and mounted pivotably at its opposite end in a receptacle of the plate (3), the said link (20) having a finger (21) projecting through the cap (6) of the striking pins, in order to be actuated at the moment of closing of the firearm.

5. Device according to Claim 4, **characterized in that** the vertical link (20) is secured to an elastic return member, in order to allow its finger (21) to project in the opening position of the firearm.

6. Device according to Claim 1, **characterized in that** the selection ratchet (14) is locked in one direction of rotation by means of a vertical spring leaf (16) cooperating with its toothing.

7. Device according to Claim 1, **characterized in that** the percussion inertia block (7) is mounted within the notch (8a) of the cocking piece (8) with a capacity for pivoting counter to an elastic member (15) in order to bring the said inertia block constantly into engagement with the toothing of the ratchet (14).

8. Device according to Claim 1, **characterized in that** the cocking finger (13) has, in particular opposite its connection to the cocking piece, a bearing roller (13a) cooperating with a boss (11a) formed opposite the joint of the single trigger (11).

9. Device according to Claim 1, **characterized in that** the ratchet (14)/indexing-element (17) assembly is governed by a control means actuable from outside the firearm in order to select the firing of the shot.

## Patentansprüche

1. Spann- und Auslösevorrichtung für eine großkalibrige Feuenvaffe mit übereinander oder nebeneinander angeordneten Läufen (1 und 2), enthaltend zwei Schlagbolzen (4 und 5), einen einzelnen Abzugshebel (11), der an einem Spannhahn (8) befestigt ist, **dadurch gekennzeichnet, dass** sie in einer Trägerplatte (3), welche die Läufe (1 und 2) aufnimmt), folgendes umfasst:
- ein Schaltrad (14) zum Auswählen des Laufs zum Abfeuern, das drehbar auf der Schwenkachse des Hahns (8) befestigt ist und vertiefte und erhabene Teile aufweist, die als Verzahnung dienen;
- einen Schlagbolzenkörper (7), der winklig verschiebbar in einem bogenförmigen Ausschnitt (8a) des Hahns (8) befestigt ist;
- wobei der Schlagbolzenkörper (7) einen Teil (7b) aufweist, der in der Lage ist, mit den vertieften und erhabenen Teilen des Schaltrads (14) zusammenzuwirken, um nach dem Spannen des Hahns (8) alternativ auf den einen und den anderen der Schlagbolzen (4 und 5) aufzuschlagen;
- wobei das Schaltrad (14) mit einem Anpassungselement (17) einstückig ist, das im Augenblick des Schließens der Waffe gesteuert werden kann oder nicht, um, falls erforderlich, das Schaltrad (14) zum Positionieren des Schlagbolzenkörpers (7) so mitzunehmen, dass immer ein Abfeuern aus dem gleichen Lauf möglich ist.

2. Vorrichtung nach Anspruch 1, **dadurch gekennzeichnet, dass** der Hahn (8) einen Spannhebel (13) enthält, der mit einem Teil des Abzughebels (119 zusammenwirken kann.

3. Vorrichtung nach Anspruch 1, **dadurch gekennzeichnet, dass** das Anpassungselement (17) konzentrisch am Schaltrad (14) angeordnet ist und auf seinem Umfang Vorsprünge aufweist, die auf einem Umfang regelmäßig winklig so versetzt sind, dass die Einheit von Schaltrad und Anpassungselement erst nach Abfeuern eines Laufs und fehlendem erneuten Spannen des Hahns für das Abfeuern des anderen in Drehung versetzt werden kann, um den Schlagbolzenkörper (7) wieder in seine ursprüngliche Position zurückzusetzen.

4. Vorrichtung nach Anspruch 3, **dadurch gekennzeichnet, dass** das Anpassungselement (17) mit einem Federblatt (18) zusammenwirkt, das einstückig mit einem horizontalen Schwingarm (19) ist, der mit einem seiner Enden mit einem Schwingarm (20) gelenkig verbunden ist, der in einer im wesentlichen vertikalen Ebene angeordnet und schwenkbar an seinem gegenüberliegenden Ende in einer Aufnahme der Platte (3) befestigt ist, wobei der Schwingarm (20) einen über die Platte (6) der Schlagbolzen herausragenden Finger (21) aufweist, der in dem Augenblick betätigt werden soll, in dem die Waffe geschlossen wird.

5. Vorrichtung nach Anspruch 4, **dadurch gekennzeichnet, dass** der vertikale Schwingarm (20) an einem elastischen Rückholorgan befestigt ist, um das Herausragen seines Fingers (21) in der Öffnungsposition der Waffe zu ermöglichen.

6. Vorrichtung nach Anspruch 1, **dadurch gekennzeichnet, dass** das Schaltrad (14) zum Auswählen in einer Drehrichtung mittels einer vertikalen Blattfeder (16) blockiert ist, die mit seiner Verzahnung zusammenwirkt.

7. Vorrichtung nach Anspruch 1, **dadurch gekennzeichnet, dass** der Schlagbolzenkörper (7) schwenkbar im Inneren des bogenförmigen Ausschnitts (8a) des Hahns (8) gegen ein elastisches Organ (15) befestigt ist, um ihn konstant in Eingriff mit der Verzahnung des Schaltrads (14) zu halten.

8. Vorrichtung nach Anspruch 1, **dadurch gekennzeichnet, dass** der Spannhebel (13) insbesondere entgegengesetzt zu seiner Verbindung mit dem Hahn eine Stützrolle (13a) aufweist, die mit einem Höcker (11a) zusammenwirkt, der entgegengesetzt zur Gelenkverbindung des einzelnen Abzugshebeis (11) ausgebildet ist.

9. Vorrichtung nach Anspruch 1, **dadurch gekennzeichnet, dass** die Einheit von Schaltrad (14) - Anpassungselement (17) mittels einer von der Außenseite der Waffe aus betätigbaren Steuerung angesteuert wird, um den abzufeuernden Lauf zu wählen.
